# FASCICULE DE BREVET EUROPEEN

(11) **EP 0 631 560 B1**
(45) Date de publication et mention de la délivrance du brevet: **05.06.1996**
(21) Numéro de dépôt: 93906667.6
(22) Date de dépôt: 26.03.1993
(51) Int. Cl.: B65D 65/12, B65D 75/28, B65D 30/10, B65D 33/00

(54) **EMBALLAGE FABRIQUE A PARTIR D'UNE FEUILLE MINCE PLISSEE FORMANT UN SACHET POUR PRODUITS EN VRAC**
VERPACKUNG HERGESTELLT AUS EINEM DÜNNEN GEFALTENEN ZUSCHNITT ZUR BILDUNG EINES BEUTELS FÜR SCHÜTTGUT
PACKAGING MADE FROM A THIN PLEATED SHEET FORMING A BAG FOR LOOSE GOODS

(30) Priorité: 27.03.1992 FR 9203981; 26.06.1992 FR 9208127
(43) Date de publication de la demande: 04.01.1995
(73) Titulaire: WRAPCO INTERNATIONAL NV, Piscadera Bay Curacao (AN)
(72) Inventeur: CAPY, GILBERT, F-69640 Jarnioux (FR); BUCHBERG, AKIVA, F-69640 Jarnioux (FR)
(74) Mandataire: Schmitt, John
(86) Numéro de dépôt international: FR9300303
(87) Numéro de publication internationale: WO9319996

(56) Documents cités:
- EP-A- 0 345 838
- DE-A- 2 016 861
- FR-A- 2 595 666
- FR-A- 2 628 719
- FR-A- 2 676 037
- GB-A- 580 518
- US-A- 3 446 416
- US-A- 4 494 785

## Description

La présente invention concerne un emballage réalisé à partir d'un film plissé et susceptible d'emballer notamment des produits en vrac tels que des frites, mais non exclusivement.

Le brevet FR-A-2595666 revendique l'emballage d'un corps convexe à l'aide d'une feuille mince plissée et dont les plis sont fixés à leurs extrémités. Le brevet FR-A-2628719 revendique plusieurs modes de fixation desdits plis. Le brevet FR-A-2676037 décrit un emballage composé de papier dont une partie est plissée et susceptible de se déployer et l'autre partie non plissée constituée de la même feuille ou d'une feuille différente fixée à l'extrémité de la partie plissée. Cet emballage est destiné à emballer un objet convexe de forme relativement stable. Aucun de ces emballages ne permet, en contrepartie, d'emballer un ensemble d'objets non cohérents puisque n'ayant pas de forme stable, parce qu'il est impossible de déployer l'emballage autour. Le brevet FR-A-2681582 propose une solution à ce problème en associant un réceptacle en carton avec une feuille de papier plisse susceptible de se déployer; les produits sont introduits dans le réceptacle en carton, puis la feuille de papier se déploie en utilisant le réceptacle en carton comme support ayant une forme convexe; cette solution qui permet d'obtenir un emballage relativement esthétique est coûteuse puisqu'elle utilise du carton; elle présente cependant l'inconvénient d'associer une feuille rigide de forme complexe et une feuille souple plissée qui crée des risques de déchirure à la liaison des deux types de feuilles en cours de manipulation.

L'objet de l'invention est de proposer un emballage, notamment pour les produits en vracs, qui soit uniquement conçu à partir de films minces, et qui évite les inconvénients précités. Cet objet est atteint par l'emballage selon la revendication 1, dont le préambule est basé sur l'état de la technique selon FR-A-2 676 037.

Les dessins annexés montrent des exemples de réalisation de cet emballage.

La Fig.1 représente un emballage selon l'invention non déployé.

La Fig.2 représente un emballage selon l'invention non déployé et muni d'un fond en forme de soufflet.

La Fig.3 représente un emballage selon la Fig.1 déployé.

La Fig.4 représente un emballage suivant la Fig.2 déployé dans une configuration où la forme des plis permet de créer un réceptacle.

La Fig.5 représente une variante de l'emballage suivant l'invention comportant une partie non plissée fermée à son extrémité.

La Fig.6 représente l'emballage de la Fig.5 déployé.

La Fig.7 représente un emballage suivant la variante représentée Fig.5 dont la partie non plissée est fixée d'une part à son extrémité et d'autre part a la liaison avec la partie plissée pour constituer un sachet.

La Fig.8 représente un emballage suivant la variante présentée Fig.5 dont la partie plissée est remplacée par une partie plissée dont les plis sont bloqués pour qu'ils ne puissent pas se déployer.

La FiG.9 représente l'emballage de la Fig.8 lorsqu'il est fermé par le déploiement de la partie plissée.

La Fig.10 représente un emballage suivant la variante présentée Fig.8 dont les plis ne sont pas bloqués et qui peut se déployer avant fermeture par déploiement de la partie plissée.

La Fig.11 présente l'emballage selon la Fig.10 lorsqu'il est entièrement déployé.

La Fig.12 représente l'emballage de la Fig.6 après retournement et ouverture.

La Fig;13 représente un sachet à bords décalés selon l'invention.

La Fig.14 représente un film dont le bord comporte un ourlet réalisé avant plissage du film.

La Fig. 15 représente le film précédent plissé avec indication des zones de fixation des plis.

La Fig.16 représente un sachet dont on a défait les plis pour en élargir l'ouverture.

La Fig. 17 représente un sachet selon l'invention contenant un sandwich.

La Fig.18 représente le sachet contenant le sandwich selon la Fig.17 fermé par un rabat.

La Fig.19 représente le sachet selon la Fig.17 dont on a défait les plis pour en élargir l'ouverture.

La Fig.20 montre une coupe de la zone plissée suivant la Fig.15 située au-dessous de l'ourlet.

Selon l'invention, on réalise un emballage plissé à partir d'une feuille mince suivant l'un des brevets FR-A-2595666 et FR-A-2676037; le plissage se présente sous une forme sensiblement plane et rectangulaire; on replie l'emballage sur lui-même (fig.1) de manière que la pliure 1 ou les pliures 2 (fig.2) qui en résultent soient perpendiculaires aux plis 3 (fig.1) constituant l'emballage; ensuite, on fixe les bords latéraux 4 et 5 entre eux par un moyen approprié à la composition de la feuille mince afin de former un sachet; il est possible, par un pliage approprié, de faire au fond de ce sachet (fig.2) un soufflet 6 de manière à donner plus de place dans le fond du sachet. Ce sachet (fig.1 ou fig.2) peut être employé avantageusement en restauration rapide en remplacement du traditionnel cornet à frites; il est conçu par exemple à partir d'un complexe formé de papier et de polyéthylène en couche mince, la fixation des plis 3 à leurs extrémités 7 et des bords latéraux 4 et 5 se fait par soudure; le sachet tel que décrit peut être rempli de frites comme le serait un cornet en carton; le sachet comme le cornet sert de doseur de la quantité de frites délivrée; la main de l'opérateur est protégée en cours d'opération par plusieurs épaisseurs de papier résultant du pliage initial permettant d'obtenir les plis 3; on peut concevoir le pliage pour qu'il y ait au minimum 3 épaisseurs de papier en choisissant le rapport entre le petit côté du pli et son grand côté, ainsi que définis dans les brevets cités en référence, de manière appropriée; pour un rapport supérieur à 2 il y a alternance de zone comportant trois épaisseurs et de zones ne comportant qu'une épaisseur, tandis que pour une valeur inférieure à 2, il y a au moins trois épaisseurs de papier. Lorsque le sachet (fig.1) est rempli de sa quantité de frites, il est possible, en écartant la base 8 en tirant sur les coins 9, de déplier les plis 3; le volume du sachet augmente (fig.3) et les frites tombent ainsi dans une cavité qui les protège du refroidissement, tout en gardant l'ouverture initiale 10 qui sert alors de ventilation et qui a tendance à se refermer partiellement comme des lèvres; le sachet déployé, ainsi formé, peut être posé sur un plateau et y garder une position stable; en fonction de la hauteur 29 du sachet du taux de déploiement en fonction de la forme des plis (fig.3 et fig.4), il est possible de créér un phénomène de masse permettant de limiter la sortie des frites si on retourne le sachet déployé; si par exemple le rapport des côtés du plis est élevé et par exemple supérieur à 2 avec une hauteur 29 par exemple sensiblement égale à la largeur 30, le profil du pochon déployé (fig.3) ressemble à un secteur d'anneau circulaire, formé de deux arcs de cercle concentriques, limité par des rayons, constitués par les lignes de soudures latérales 4 et 5, faisant entre elles un angle 11 inférieur à 180°; si on retourne le pochon les frites ont la possibilité d'être guidées de préférence vers l'ouverture du sachet surtout si l'angle est faible; si le rapport des côtés des plis est faible, par exemple de l'ordre de 1,5 (fig.4) et le rapport de la largeur 30 et de la hauteur 29 reste par exemple dans les mêmes proportions, l'angle 11 des rayons, constitués par les soudures latérales 4 et 5 est supérieur à 180°; le sachet formé présente des sortes de cornes dans lesquelles peuvent se loger les frites lorsqu'on retourne le sachet et ainsi elles ne peuvent pas tomber par l'ouverture 10 qui se trouve alors au-dessus du produit. Tout cela n'empêche pas le consommateur de passer les doigts par l'ouverture du sachet déployé (fig.3 et fig.4) pour y prélever les frites afin de les manger. On a représenté indifféremment un sachet avec un fond à soufflet (fig.2 et Fig.4) et un sachet avec un fond sans soufflet (fig.1 et fig.3); les solutions décrites précédemment, comme celles qui vont suivre, s'appliquent indifféremment à ces deux types de pliage des fonds 1 et 2; dans ce qui va suivre, on ne décrira qu'un seul des deux cas.

Pour permettre une meilleure ouverture du sachet plissé décrit précédemment, il suffit de décaler les bords 31 et 32 (fig.13); la paroi 33 du sachet correspondant au bord le plus long 32 sert de guide pour écarter l'autre paroi 31 et ouvrir ainsi le sachet. Dans ces conditions, lorsque les plis 34 sont fixés par un ourlet 35, a partir par exemple d'une feuille de papier couché de polyéthylène sur une face, on choisit un décalage 36, entre les deux bords 31 et 32, de préférence supérieur à la hauteur 37 de l'ourlet 35; l'ourlet 35 du bord 32 le plus en retrait vient en contact avec une paroi 33 couchée polyéthylène, lorsque l'on fait la soudure 40 des bords latéraux 4 et 5 du sachet, et peut donc se fixer sur l'autre face 33. Le décalage 36 entre les deux bords 31 et 32 peut être volontairement augmenté afin que l'une des deux parois 41 (fig.17) puisse constituer un rabat permettant de fermer le sachet (fig.18) ainsi réalisé agissant comme on ferme une enveloppe. On constate que dans le sachet ainsi réalisé la présence des plis fait qu'au moins une partie 42 (fig.20) de la surface du sac comporte au moins trois épaisseurs de papier 43,44,45 et constitue, dans ces zones, une isolation plus efficace contre les pertes de chaleur.

Si on veut pouvoir défaire les plis du sachet (fig.16) pour l'ouvrir largement sans risquer de déchirer le film plissé par amorce de rupture partant de la bordure du film, il suffit de faire un ourlet 46 (fig.14) préalablement au plissage (fig.15) du film 47 (fig.14); cet ourlet 46, qui peut être fixé suivant les matériaux utilisés par tous moyens connus, évite que la bordure 48 soit soumise directement aux contraintes de traction; ensuite on fixe entre eux les plis 49 (fig.15) de préférence sur un seul côté du film de manière que, par exemple, les feuilles 44 et 45 (fig.20) adhèrent ensemble par soudure de la couche extérieure du film lorsqu'elle est rapportée, par exemple par adhésivage ou par couchage, ou par apport de colle directement sur la surface du film, tandis que les feuilles 43 et 44 n'adhèrent pas entre elles.Lorsqu'on utilise, par exemple, un papier couché de polyéthylène, l'ourlet 46 (fig.14) est fait en positionnant la matière plastique à l'intérieur du pli et l'ourlet 46 est soudé en 50; pour fixer les idées l'ourlet 46 est, par exemple, situé entre 5 et 10mmm de largeur pour un emballage destiné à contenir de l'ordre de 150 g de frites; puis on réalise le plissage (fig.15) et on fixe les plis dans la zone 51 qui jouxte l'ourlet 46 par chauffage direct du papier de manière que les parois 52 et 53 (fig.20) des feuilles 44 et 45 enduites de polyéthylène, qui sont en contact entre elles, se fixent entre elles par soudure; la zone plissée 54 (fig.15) correspondant à l'ourlet 46 ne présentant que des parois de papier, il n'y a pas de fixation des plis entre eux dans cette zone 54 qui est donc libre de toute contrainte lorsqu'on tire sur les plis 34 dans le sens 55 perpendiculaire aux plis 34 pour les défaire; en contrepartie, dans la zone 51 de fixation des plis entre eux, la couche de polyéthylène commune aux deux parois 52 et 53 (fig.20) situées en vis-à-vis se sépare d'une des parois sous l'action de la traction 55 qui est exercée perpendiculairement aux plis 34; cet arrachage est facilité par le fait que, dans la technique retenue pour la fixation des plis, la soudure travaille au pelage et non au cisaillement.Il est possible pour certaines applications de fixer les plis 34 (fig.15) de la même façon que celle que l'on vient de décrire dans d'autres zones du sachet et notamment au voisinage du fond 56 (fig. 16); en effet on peut vouloir élargir l'ouverture 57 du sachet pour lui donner la forme d'une corbeille sans que le fond ne se déploie, ou inversement, déployer uniquement le fond 56 du sachet pour que l'ouverture se referme et préserve au mieux la chaleur du contenu. Ce type de sachet peut très bien être utilisé (fig.17) pour y placer des sandwichs de formes diverses; la fermeture (fig.18) peut être assurée par un rabat 41 formé par le côté le plus long, et maintenu par exemple par un autocollant 58 ou tout autre système disponible sur le marché. Pour consommer le sandwich 59 (fig.17), contenu dans ce sachet, il suffit d'écarter les bords 60 (fig.19) du sachet pour en augmenter la dimension et dégager une partie du sandwich 59 sans toutefois avoir besoin de l'enlever de son emballage. Ce sachet est particulièrement bien adapté aux sandwichs longs.

Une autre manière de créer un réceptacle est de partir d'un emballage plissé du type de celui décrit dans la demande de brevet FR-A-2676037 dans laquelle la partie plissée 13 est prolongée d'une partie non plissée 14 permettant d'envelopper par exemple un sandwich fait à partir d'une crèpe semi-rigide pliée en deux; on replie cet emballage sur lui-même, en faisant éventuellement un soufflet comme précédemment et on fixe uniquement l'extrémité 15 de la partie non plissée; le produit est disposé dans la partie non plissée 14 de manière à la remplir au mieux et constituer ainsi en coopération avec cette dernière un ensemble cohérent qui peut alors être fermé (fig.6) par le déploiement de la partie plissée 13. On peut obtenir le même résultat en utilisant une partie non plissée 14 de largeur 16 différente de la longueur 17 des plis, rapportée et fixée à la partie 13 comme décrit dans la demande de brevet FR-A-2676037; l'ensemble étant replié comme précédemment et l'extrémité 15 de la partie non plissée 14 fixée sur elle-même. Un des avantages de ce genre d'emballage est qu'on peut le retourner pour faire porter la partie 13 (fig.6) déployée; ensuite la partie non plissée 14 peut se soulever comme un couvercle pour laisser apparaître le produit en vrac qui est maintenu dans la partie 13 déployée qui a la forme d'un bol (fig.12). Dans une variante de la version de l'invention que l'on vient de décrire, la feuille non plissée 18 (fig.7) et fixée sur elle-même à chacune de ses extrémités 19 et 20, forme un sachet qui peut être recouvert par le déploiement de la partie plissée 21. Un perfectionnement des variantes de l'invention que l'on vient de décrire consiste à remplacer la partie non plissée 14 ou 18 par une feuille plissée 22 (fig.8) dont les plis sont fixés à leurs extrémités, soit du même pas que la partie plissée 23, soit d'un pas différent; les plis 24 ainsi réalisés peuvent servir comme isolant thermique lorsqu'ils ne sont pas déployés; si c'est nécessaire il est possible de les fixer entre eux, par exemple suivant une ou plusieurs lignes 25 perpendiculaires au sens des plis 24 pour les empêcher de se déployer et on retrouve un emballage isolé (fig.8 et fig.9) fonctionnant comme ceux que l'on vient de décrire (fig.5 et fig.7). On peut aussi ne pas bloquer les plis 26 (fig.10) et leur permettre de se déployer de manière à créer une sorte de réceptacle 27 qui, lorsqu'il est rempli de produit et déployé, peut être recouvert par le déploiement (fig.11) de la partie plissée 28 de manière à en fermer l'ouverture. Les variantes que l'on vient de décrire s'appliquent comme on l'a dit à des emballages comportant un fond en forme de soufflet 6 (fig.2) concernant la partie plissée 13 (fig.5) ainsi que la partie non plissée 14, les figures citées l'étant à titre d'exemple et n'étant pas limitatives. De même les parties non plissées peuvent être remplacées par une partie plissée 22 (fig.8) à plis bloqués ou à plis non bloqués 26 (fig.10) dans toutes les variantes décrites.

## Revendications

1. Emballage, destiné à contenir des produits en vrac, réalisé à partir d'une feuille mince comportant des plis (3) dissymétriques fixés à leurs extrémités (7), la partie plissée étant repliée sur elle-même perpendiculairement à la direction des plis pour former un fond (8) ou un fond à soufflet (6) en laissant subsister une ouverture (10) dont les bords (31,32) sont alignés ou décalés, et pouvant être prolongée d'une zone non plissée (14) formant deux parois reliées entre-elles par au moins l'une de leurs bordures (4,5), caractérisé en ce que les plis (3) sont fixés à leurs extrémités par la formation d'un ourlet (35,46) formé avant plissage, ainsi que, par apport d'une ligne d'adhésif, sur un seul côté de la feuille, par une autre fixation provisoire des parois (52 et 53) de chaque pli se trouvant en vis-à-vis et situées d'un même côté de la feuille de manière que les faces internes (44 et 45) des plis adhèrent entre-elles et que les faces externes (43 et 44) n'adhèrent pas entre-elles, pour permettre auxdits plis de se déployer sous l'action d'une traction exercée perpendiculairement sur les coins (9) de l'emballage désolidarisant les parties provisoirement fixées (44 et 45) des plis et autorisant une augmentation du volume de l'emballage.

2. Emballage suivant la revendication 1, caractérisé en ce que la zone non plissée (14) située dans le prolongement du sens de déploiement des plis, de largeur (16) égale ou différente de la largeur (17) de la partie plissée (13) provient de la même feuille que la partie plissée ou est rapportée, et est fermée à son extrémité (15) opposée à la partie plissée pour servir de réceptacle au produit en vrac tandis que la partie plissée (13) peut être déployée pour fermer le réceptacle.

3. Emballage suivant la revendication 2, caractérisé en ce que la partie non plissée est également fermée à son extrémité formant zone de séparation (20) avec la partie plissée de manière à constituer un sachet (18) susceptible d'être fermé par le déploiement de la partie plissée.

4. Emballage suivant les revendications 2 et 3, caractérisé en ce que la partie non plissée est remplacée par une deuxième partie plissée (22), dont les plis, fixés à leurs extrémités, sont retenus suivant une ou plusieurs lignes (25) pour en empêcher le déploiement et créer une isolation thermique par superposition de plusieurs épaisseurs de feuilles.

5. Emballage suivant la revendication 4, caractérisé en ce qu'une partie des plis de la deuxième zone plissée (22) ne sont fixés qu'à leurs extrémités de manière à pouvoir être déployés avant que l'ensemble du réceptacle ne soit à son tour fermé par le déploiement de la première partie plissée (28).

6. Emballage suivant la revendication 1, caractérisé en ce qu'un décalage des bords (31 et 32) est supérieur à la hauteur (37) de l'ourlet (35) pour permettre au bord de la paroi la plus courte (31) de se fixer sur la paroi interne (33) du sachet.

7. Emballage suivant la revendication 1, caractérisé en ce que le même mode de fixation provisoire des plis est utilisé dans d'autres zones du sachet et notamment au voisinage du fond (8).

## Claims

1. Packaging intended to contain bulk products and made of a thin sheet comprising disymmetrical folds (3) fixed at their extremities, the folded portion being folded onto itself perpendicular to the direction of the folds so as to form a bottom (8) or bellows bottom (6), thus allowing an opening (10) to exist whose edges (31, 32) are aligned or offset and able to be extended from a non-folded zone (14) forming two walls connected together by at least one of their borders (4, 5), wherein the folds (3) are fixed at their extremities via the formation of a hem (35, 46) shaped prior to folding, and by adding an adhesive line on a single side of the sheet by means of another temporary fixing of the walls (52 and 53) of each fold located opposite it and situated on a given side of the sheet so that the internal faces (44 and 45) of the folds adhere together and so that the outer faces (43 and 44) do not adhere together so as to enable said folds to be deployed under the effect of a traction exerted perpendicularly on the comers (9) of the packaging separating the temporarily fixed portions (44 and 45) of the folds and enabling the volume of the packaging to be increased.

2. Packaging according to claim 1, wherein the non-folded zone (14), situated in the extension of the fold deployment direction and whose width (16) is equal to or different from the width (17) of the folded portion, originates from the same sheet as the folded portion or is mounted and is closed at its extremity opposite the folded portion so as to serve as a receptacle for the bulk product, whereas the folded portion (13) can be deployed to close the receptacle.

3. Packaging according to claim 2, wherein the non-folded portion is also closed at its extremity forming a separation zone (20) with the folded portion so as to constitute a bag able to be closed via the deployment of the folded portion.

4. Packaging according to claims 1 and 2, wherein the non-folded portion is replaced by a second folded portion (22) whose folds fixed at their extremities are kept along one or several lines (25) so as to prevent them from moving and create heat insulation via the superimposing of several sheet thicknesses.

5. Packaging according to claim 4, wherein one portion of the folds of the second folded zone (22) are only fixed at their extremities so as to be able to be deployed before the entire receptacle is closed by deploying the first folded portion (28).

6. Packaging according to claim 1, wherein the offsetting of the edges (31 and 32) is greater than the height (37) of the hem (35) so as to enable the edge of the shortest wall (31) to be secured to the internal wall (33) of the bag.

7. Packaging according to claim 1, wherein the same temporary method for fixing the folds is used in other zones of the bag and especially close to the bottom (8).

## Patentansprüche

1. Verpackung für Losegut, die aus einem dünnen Blatt mit unsymmetrischen, an ihren Enden (7) befestigten Falten (3) besteht, wobei der gefaltete Teil wiederum senkrecht zur Richtung der o.a. Falten gefaltet ist, um einen Boden (8) oder einen Manschettenboden (6) zu bilden, und eine Öffnung (10) verbleibt, deren Ränder (31, 32) gegeneinander ausgerichtet oder versetzt sind und durch einen nicht gefalteten Bereich (14) verlängert werden können, der zwei durch mindestens einen seiner Ränder (4, 5) miteinander verbundene Seitenwände bildet, **dadurch gekennzeichnet, daß** die Falten an ihren Rändern durch die Bildung eines vor dem Falten gebildeten Umschlags (135, 46) sowie durch Hinzufügen eines Klebstoffstreifens auf einer einzigen Seite des Blattes durch eine weitere vorläufige Befestigung der Wände (52 und 53) von jeder gegenüberliegenden und auf ein und derselben Seite des Blattes befindlichen Falte befestigt sind, sodaß die Innenflächen (44 und 45) der Falten aneinanderhaften, während die Außenflächen (43 und 44) nicht aneinanderhaften, um den Falten die Möglichkeit zu geben, beim senkrecht zu ihnen gerichteten Ziehen an den Ecken (9) der Verpackung auseinandergefaltet zu werden, wobei die vorläufig befestigten Teile (44 und 45) der Falten voneinander gelöst werden und eine Erhöhung des Volumens der Verpackung möglich ist.

2. Verpackung nach Patentanspruch 1, dadurch gekennzeichnet, daß der nicht gefaltete Bereich (14), der sich in der Verlängerung der Auseinanderfaltrichtung der Falten befindet und dessen Breite (16) entweder dieselbe ist wie die Breite (17) des gefalteten Teils (13) oder davon abweicht, aus demselben Blatt gebildet ist wie der gefaltete Teil oder diesem hinzugefügt ist und an seinem dem gefalteten Teil gegenüberliegenden Ende (15) geschlossen ist, um das Losegut aufzunehmen, während der gefaltete Teil (13) auseinandergefaltet werden kann, um den Behälter zuzudecken.

3. Verpackung nach Patentanspruch 1, dadurch gekennzeichnet, daß der nicht gefaltete Bereich (14) ebenfalls an seinem einen Trennbereich (20) zu dem gefalteten Teil bildenden Ende geschlossen ist, wodurch ein Behälter (18) gebildet wird, der mit dem aufgefalteten Faltteil zugedeckt werden kann.

4. Verpackung nach Patentanspruch 2 und 3, dadurch gekennzeichnet, daß anstelle des nicht gefalteten Bereichs ein zweiter gefalteter Bereich (22) vorhanden ist, dessen an den Enden befestigte Falten entlang einer oder mehrerer Linien (25) festgehalten werden, um ihr Auseinanderfalten zu verhindern und durch das Übereinanderlegen von mehreren Blattschichten eine Wärmeisolierung zu bilden.

5. Verpackung nach Patentanspruch 4, dadurch gekennzeichnet, daß ein Teil der Falten des zweiten gefalteten Bereichs (22) am Ende nicht befestigt ist, sodaß diese Falten auseinandergefaltet werden können, bevor der gesamte Behälter durch Auseinanderfalten des ersten gefalteten Teils (28) zugedeckt wird.

6. Verpackung nach Patentanspruch 1, dadurch gekennzeichnet, daß ein Versatz zwischen den Rändern (31 und 32) größer ist als die Höhe (37) des Umschlags (35), damit der Rand der kürzeren Wand (31) an der Innenfläche (33) des Behälters befestigt werden kann.

7. Verpackung nach Patentanspruch 1, dadurch gekennzeichnet, daß dieselbe Art der vorläufigen Befestigung der Falten auch in anderen Bereichen des Behälters und insbesondere in der Umgebung des Bodens (8) zur Anwendung kommt.
